# EUROPÄISCHE PATENTSCHRIFT

(11) **EP 3 011 257 B1**
(45) Veröffentlichungstag und Bekanntmachung des Hinweises auf die Patenterteilung: **14.03.2018**
(21) Anmeldenummer: 14734382.6
(22) Anmeldetag: 21.05.2014
(51) Int. Cl.: F42B 1/024, F42B 3/02

(54) **ABSTANDSELEMENT, HOHLLADUNGSKÖRPER UND SPRENGSATZ SOWIE ZUGEHÖRIGER BAUSATZ**
SPACER ELEMENT, SHAPED CHARGE BODY, EXPLOSIVE CHARGE AND ASSOCIATED KIT
ÉLÉMENT D'ÉCARTEMENT, CORPS DE CHARGE CREUSE ET CHARGE EXPLOSIVE AINSI QUE KIT ASSOCIÉ

(30) Priorität: 18.06.2013 DE 102013106335
(43) Veröffentlichungstag der Anmeldung: 27.04.2016
(73) Patentinhaber: ATLAS ELEKTRONIK GmbH, 28309 Bremen (DE)
(72) Erfinder: HESSE, Sven-Christian, 28357 Bremen (DE); LAMBERTUS, Detlef, 27367 Hassendorf-Sottrum (DE); JONES, Roy, Dorchester DT2 8LY (GB)
(86) Internationale Anmeldenummer: PCT/DE2014/100174
(87) Internationale Veröffentlichungsnummer: WO 2014/202048

(56) Entgegenhaltungen:
- WO-A1-03/058155
- DE-A1-102007 002 979
- FR-A1- 2 897 553
- US-A- 3 089 417
- US-A1- 2011 239 888

## Beschreibung

Die Erfindung betrifft ein Abstandspasselement nach Anspruch 1, insbesondere Abstandspassring, mit einer Durchlassöffnung und einer umlaufenden Umlaufpassfläche, einen Hohlladungskörper nach Anspruch 4 mit einer Aufnahme für ein Expansionselement, insbesondere eine Metalleinlage, einem Zylinder und einem Verschlusselement, wobei Zylinder und Verschlusselement einen Hohlraum ausbilden und der Hohlraum eine Öffnung aufweist, sodass im Hohlraum überflüssiger Sprengstoff bei einem zueinander Verstellen des Zylinders und Verschlusselements austritt, einen Sprengkörper nach Anspruch 12, welcher den Hohlladungskörper aufweist und einen Bausatz nach Anspruch 13.

Hohlladungen werden als Schneidladungen in der Materialbearbeitung eingesetzt. Mit Schneidladungen können definiert mittels einer gerichteten Detonation beispielsweise Metallplatten zertrennt werden. Auch zum Aufprägen eines oder mehrere Löcher kann eine Hohlladung verwendet werden.

Bei derartiger Materialbearbeitung ist es zwingend erforderlich, dass die Hohlladung/Schneidladung exakt auf das zu bearbeitende Material angepasst ist. Wäre dies nicht der Fall, könnten beispielsweise geforderte Toleranzen beim Lochmaß nicht eingehalten werden. Somit werden beispielsweise unterschiedliche Hohlladungen für bestimmte Lochmaße in Massen gefertigt.

Auch bei der Zerstörung von Blindgängern, wie beispielsweise Seeminen, werden Hohlladungen eingesetzt. Dabei wird im Allgemeinen die Mine mit einer ausreichend großen Hohlladung beaufschlagt, sodass ein Explodieren des Blindgängers gewährleistet ist.

Es gibt jedoch Situationen in denen ein Explodieren des Blindgängers zwingend ausgeschlossen werden muss. So kann ein Blindgänger in der Nähe einer Pipeline nicht zur Explosion gebracht werden, da in diesen Fällen zusätzlich die Pipeline zerstört werden könnte und dies zu einer Umweltkatastrophe oder zu Lieferengpässen führen könnte. So müssen neben einer Hohlladung zur Komplettzerstörung des Blindgängers unterschiedlichste Hohlladungen mit unterschiedlichen Penetrationstiefen oder Lochdurchmessern oder Öffnungscharakteristiken vorgehalten werden. Da beispielsweise bei es bei einer Minenart ausreicht die Elektronik zu zerstören und/oder über einen Zeitraum von mehreren Wochen, diese dem Seewasser auszusetzen. FR 2 897 553 A1 offenbart ein Element zum Einbau in einen Hohlladungskörper, mit einer Durchlassöffnung, einer umlaufenden Umlaufpassfläche, mit einer stirnseitigen Einpassfläche und einer der Einpassfläche gegenüberliegenden fußseitigen konkaven Druckwellenreflexionsfläche mit einem Reflexionsradius zu einem fußseitigen Fokus. DE 10 2007 002979 A1 beschreibt ein planes Abstandspasselement zum Einbau in einen Körper einer projektilbildenden Ladung. WO 03/058155 A1 beschreibt ein ringförmiges Abstandspasselement zum Einbau in einen Hohlladungskörper. US 2011/239888 A1 beschreibt ein Abgrenzungselement zum Einbau in einen Hohlladungskörper mit konvex-konkaven Flächen.

Aufgabe der Erfindung ist es den Stand der Technik zu verbessern.

Gelöst wird die Aufgabe durch ein Abstandspasselement, insbesondere Abstandspassring, nach Anspruch 1, mit einer Durchlassöffnung, einer umlaufenden Umlaufpassfläche, mit einer stirnseitigen konvexen Einpassfläche mit einem Einpassradius R_{E} zu einem ersten Fokus und einer der Einpassfläche gegenüberliegenden fußseitigen konkaven Druckwellenreflexionsfläche mit einem Reflexionsradius R_{R} zu einem zweiten Fokus, wobei erster und zweiter Fokus fußseitig ausgebildet sind.

Mit vorliegendem Abstandspasselement kann in eine Kammer befindliche Sprengstoffmenge in einer Hohlladung definiert eingestellt werden. Die Sprengstoffmenge hat regelmäßig einen Einfluss auf die Penetrationstiefe, sodass darüber anpassbar eine Hohlladungs-Sprengkörper auf unterschiedlichste Situationen adaptierbar ist.

Zudem kann durch die Ausgestaltung des Radius R_{R} der konkaven Druckwellenreflexionsfläche der (Druckwellen-)-Fokus verändert werden, sodass sich die Öffnungscharakteristik beispielsweise des hineingesprengten Loches definiert verändern lässt.

Somit kann ein Bauteil bereitgestellt werden, durch dass definiert Sprengcharakteristika vor Ort eingestellt werden, ohne dass ein Bereitstellen mehrerer vorab hergestellter unterschiedlicher Hohlladungs-Sprengkörper notwendig ist.

Folgendes Begriffliche sei vorab erläutert und soll für den gesamten Text gelten.

Das "Abstandspasselement" ist insbesondere ein ringförmiges Element, welches in einen Hohlladungs-Sprengkörper einbringen lässt, sodass nach einem Zusammenbau die mit Sprengstoff gefüllte Kammer um das Volumen des Abstandspasselements verringert wird. Insbesondere "schmiegt" sich das Abstandspasselement exakt in die Kammer ein, sodass weitere Nebenhohlräume (Zusatzkammern) oder zu große Fugen und Spaltmaße verhindert werden.

Es ist eine "Durchlassöffnung" vorgesehen, sodass bei einem Zusammensetzen eines Hohlladungs-Sprengkörpers übermäßiger Sprengstoff aus der Kammer durch die Durchlassöffnung gelangen kann und/oder ein Zünden des Sprengstoffs möglich ist.

Die "umlaufenden Umlaufpassfläche" ist insbesondere derart gefertigt, dass diese exakt in eine Kammer des Hohlladungs-Sprengkörpers einpassbar ist, sodass keine zusätzlichen Hohlräume entstehen. Für den Fall, dass der Hohlladungs-Sprengkörper eine kreiszylindrische Kammer mit einer Zylinderinnenfläche aufweist, ist der Abstand (Spaltmaß) zwischen Umlaufpassfläche und Zylinderinnenfläche der Kammer auf einige hundertstel Millimeter begrenzt. Der zulässige Abstandswert hängt insbesondere von der Viskosität des zu verwendenden Sprengstoffs ab.

Die zu der umlaufenden Umlaufpassfläche dargelegten Ausführungen gelten analog zur "konvexen Einpassfläche". Dabei weist die Kammer im Hohlladungs-Sprengkörper eine zur "konvexen Einpassfläche" passende konkave Druckwellenreflexionsfläche auf. Weiterhin bildet die konvexe Einpassfläche einen "Einpassradius R_{E}" aus. Beispielswerte für diesen Einpassradius R_{E} sind Werte zwischen 0,5cm und 1,00m, wobei bevorzugt Werte zwischen 0,5cm und 30cm eingesetzt werden können. Besonders vorteilhaft ist es, wenn der Fokus zu der konkaven Druckwellenreflexionsfläche innerhalb des Hohladunsgs-Sprengkörpers angeordnet ist. Besonders effektiv ist es, wenn dieser Fokus auf ein eingefügtes Expansionselement (Liner) gerichtet ist.
Die "konkaven Druckwellenreflexionsfläche" stellt durch deren Wölbung eine Verschiebung einer Druckwellenreflexionsfläche des Hohlladungs-Sprengkörpers dar. Die "konkaven Druckwellenreflexionsfläche" weist den "Reflexionsradius R_{R}" auf. Durch die konkave Wölbung kann eine sich durch Explosion des Sprengstoffs ausbildende Druckwelle in einem zugehörigen Fokus konzentriert werden. Beispielswerte für diesen Reflexionsradius R_{R} sind Werte zwischen 0,3cm und 1,00m, wobei bevorzugt Werte zwischen 0,3cm und 30cm eingesetzt werden können. Besonders vorteilhaft ist es, wenn der Fokus zu der konkaven Druckwellenreflexionsfläche innerhalb des Hohladunsgs-Sprengkörpers angeordnet ist. Besonders effektiv ist es, wenn dieser Fokus auf ein eingefügtes Expansionselement (Liner) gerichtet ist.

Der "Fokus" ist der Ort an dem eine Konzentration der Druckwelle erfolgt. Das Zentrum des Fokusses stimmt im Wesentlichen mit dem Mittelpunkt einer gedachten Kugel oder eines gedachten (Schnitt-)Kreises überein, welche mit ihrer (Teil-)Kugelfläche oder mit ihrer (Teil-)Kreislinie Druckwellenreflexionsfläche und/oder Einpassfläche oder deren Schnitte beschreibt.

In einer Ausführungsform ist das Abstandspasselement aus einem inerten Material gefertigt, sodass ein Entstehen eines Funken ausgeschlossen ist.

Somit kann ein sicheres Lagern und Transportieren eines späteren Hohladungs-Sprengkörpers gewährleistet werden.

"Inertes Material" ist insbesondere ein formstabiler Kunststoff, welche bevorzug gießfähig ist. Dabei können als Kunststoff insbesondere Polyethylen (PE) oder Polyamid oder dergleichen, sowie Mischungen daraus eingesetzt werden.

Um lediglich über den Parameter Sprengstoffmenge die Sprengcharakteristik zu beeinflussen, kann der erste und der zweite Fokus an derselben Position verortet sein. Dabei kann beispielsweise bei gleichbleibender gesprengter Lochgröße die Penetrationstiefe definiert variiert werden.

In einer weiteren Ausgestaltung der Erfindung wird die Aufgabe gelöst durch einen Hohlladungskörper nach Anspruch 4 mit einer Aufnahme für ein Expansionselement, insbesondere eine Metalleinlage, einem Zylinder und einem Verschlusselement, wobei Zylinder und Verschlusselement eine Kammer ausbilden und die Kammer eine Öffnung aufweist, sodass in der Kammer befindlicher überflüssiger Sprengstoff bei einem zueinander Verstellen des Zylinders und Verschlusselements austritt, wobei der Hohlladungskörper derart ausgestaltet ist, dass durch die Kammer wenigstens zwei oder mehr definierte Volumenwerte ausbildbar sind.

Somit kann ein Hohlladungskörper bereitgestellt werden welcher an einem Einsatzort auf die dortigen Bedingungen einstellbar ist. Ein Vorhalten unterschiedlichster Sprengladungen ist nicht mehr erforderlich, da unterschiedlichste Sprengcharakteristika durch die unterschiedlich einstellbaren Volumenwerte der Kammer realisierbar sind.

Folgendes Begriffliche sei erläutert:

Ein "Hohlladungskörper" ist ein Körper, welcher mit Sprengstoff und einem Expansionselement bestückt eine Hohlladung, auch Hohlladungs-Sprengkörper genannt, bildet. Der Hohlladungskörper weist dabei sowohl den Hohlraum für das Expandieren des Expansionselements als auch eine "Kammer" auf, in welcher der Sprengstoff verortet wird. Hohlraum und Kammer sind dabei insbesondere durch das Expansionselement voneinander getrennt.

Die "Aufnahme für ein Expansionselement" dient der definierten Fixierung eines Expansionselements. Insbesondere erfolgt die Fixierung in einer Richtung. In einer einfachen Realisierung kann dies durch einen umlaufenden Vorsprung innerhalb des Hohlladungskörpers erfolgen.

Der "Zylinder" und das "Verschlusselement" bilden im Wesentlichen im zusammengefügten Zustand den Körper des Hohlladunsgkörpers. Der Hohlraum und das Expansionselement können sowohl in dem Zylinder als auch im Verschlusselement angeordnet sein. Die Kammer kann jeweils in dem Zylinder oder in dem Verschlusselement angeordnet sein oder kann auch durch das Zusammenwirken von Zylinder und Verschlusselement gebildet werden.

Die "Kammer" dient der Aufnahme des Sprengstoffs. Die Kammerwände werden insbesondere durch den Zylinder und/oder dem Verschlusselement gebildet. Die eine seitliche Begrenzung erfolgt durch das Expansionselement und die andere Begrenzung insbesondere durch eine konkave Druckwellenreflexionsfläche, welche wiederum insbesondere durch den Zylinder und/oder dem Verschlusselement gebildet. Weiterhin kann dabei konkave Druckwellenreflexionsfläche derart ausgestaltet sein, dass deren Fokus teilweise in dem Expansionselement angeordnet ist.

Das "Verstellen" erfolgt insbesondere kontinuierlich. In seiner einfachsten Form kann dies durch ein zueinander Verschrauben von Zylinder und Verschlusselement erfolgen.

Die "Öffnung" ermöglicht eine Verbindung vom Inneren der Kammer nach außen. Dabei können insbesondere zwei Dinge realisiert werden. Zum einen kann überflüssiger Sprengstoff aus der Kammer nach außen gelangen, zum anderen kann ein äußerer Zugang zum Sprengstoff in der Kammer bereitgestellt werden, sodass der Sprengstoff gezündet werden kann.

Als "Sprengstoff" kommen insbesondere plastische Sprengstoffe wie C4 oder PBX (polymergebundene Sprengstoffe) zum Einsatz. Dabei besteht C4 insbesondere aus 91 % Hexogen, 5,3 % Bis(2-ethylhexyl)-sebacat (DOS), 2,1 % Polyisobutylen und 1,6 % Mineralöl. Durch ihre Plastizität können diese Sprengstoffe die Kammer beim Verstellen vollkommen ausfüllen, sodass eine Porenbildung oder das Entstehen von Lufteinschlüssen vermeidbar ist.

Da die Penetrationstiefe einen funktionalen Zusammenhang mit dem mit Sprengstoff gefüllten Kammervolumen aufweist, kann über "definierte Volumenwerte" die Penetrationstiefe für unterschiedliche zu penetrierende Materialien eingestellt werden.

In einer Ausprägungsform weist der Hohlladungskörper ein Abstandsverstellelement auf, welches einseitig ein Verschieben von Zylinder und Verschlusselement begrenzt, sodass die Kammer einen der definierten Volumenwerte ausbildet.

Somit kann eine mechanisch einfache Realisierung der einstellbaren Kammervolumen bereitgestellt werden.

So kann beispielsweise der Zylinder mehrere seitlich versetzte Gewindebohrungen aufweisen, in die eine Schraube einbringbar ist. Werden nun Zylinder und Verschlusselement zusammengeschoben oder zueinander verdreht begrenzt die Schreibe das weitere Verstellen. Wird diese Schraube entfernt und nach hinten versetzt in eine andere Gewindebohrung eingebracht, so ergibt sich nach einem kompletten Verschieben ein kleineres Kammervolumen. Auch können beispielsweise clipbare Abstandsringe von außen auf den Zylinder gesetzt werden, wobei in diesem Fall der Zylinder versetzte Nuten für die Abstandsringe aufweist.

Der Hohlladungskörper weist ein zuvor beschriebenes Abstandselement auf, wobei das Abstandselement in der Kammer angeordnet ist, sodass der verbleibende Raum der Kammer einen definierten Volumenwert ausbildet.

Insbesondere kann so das Kammervolumen unter Beibehaltung des Fokus eingestellt werden, da beispielsweise das Abstandselement eine entsprechend angepasste Druckwellenreflexionsfläche aufweist.

In einer weiteren Ausgestaltung weist der Hohlladungskörper weitere zuvor genannte Abstandselemente auf, sodass der weitere verbleibende Raum der Kammer einen der weiteren definierten Volumenwerte ausbildet.

Somit kann durch ein Aneinanderreihen von Abstandselementen das Kammervolumen definiert angepasst werden.

Um die Bauteilmenge zu reduzieren kann in der Aufnahme für ein Expansionselement ein Expansionselement angeordnet sein.

Das hier in Rede stehende Expansionselement wird auch Liner genannt. Die bei einer Explosion entstehende Druck- und Wärmewelle kann den Liner plastisch verformen, sodass insbesondere eine gerichtete Druck- und/oder Hitzewelle entsteht.

Derartige Liner werden insbesondere in Tiefziehverfahren hergestellt und haben eine geringe Materialstärke.

In einer weiteren Ausgestaltung weist das Expansionselement die Form einer Scheibe, einer Halbkugel, eines Kegels oder eines Kegelstumpfes oder Mischformen daraus auf.

Diese Formen können gesteuert die Sprengcharakteristik verändern. So entsteht bei einem spitzen Kegel, dessen Kegelspitze sich im Fokus der (reflektierten) Druckwelle befindet ein kleines nahezu rundes Loch. Wird eine Scheibe eingesetzt auf deren Mitte der Fokus gerichtet ist, führt dies insbesondere zu ausgefranzten und/oder ausgerissenen Löchern. Derartige Löcher sind beispielsweise bei Seeminen sinnvoll, da nach der Sprengung die Seemine für einige Monate unangetastet bleibt und über das ausgefranzte Loch Seewasser in die Mine eindringt, sodass ein Verrotten oder Korrodieren der Zündelektronik erfolgt.

Um einen weiteren Gestaltungsgrad für die Explosionswirkung bereitzustellen, kann das Expansionselement aus Metall, insbesondere Kupfer, Aluminium, Magnesium, Eisen, Uran, Silber, Gold, Platin, Tantal, Niob oder deren Legierungen, bestehen. Je nach Auswahl kann die Penetrationstiefe und/oder die Lochcharakteristik beeinflusst werden.

In einer weiteren Ausprägungsform weist der Hohlladungskörper eine konkave Druckwellenreflexionsfläche auf, deren Fokus innerhalb der Kammer oder des Hohlraums liegt.

Somit kann wiederum durch das definierte Verschieben des Fokus die Lochcharakteristik beeinflusst werden.

Um die Sicherheit bei einem Transport oder bei der Lagerung zu gewährleisten, kann der Hohlladungskörper aus einem inerten Material gefertigt sein, sodass ein Entstehen eines Funken ausgeschlossen ist.

An dieser Stelle wird auf die Ausführungen zum inerten Material weiter oben verwiesen, welche hier analog gelten.

Weiterhin kann die Aufgabe gelöst werden durch einen Sprengkörper nach Anspruch 12 mit einem zuvor beschriebenen Hohlladungskörper, wobei die Kammer mit einem Sprengstoff vollständig verfüllt und in der Öffnung ein Zündelement angeordnet ist.

Dieser Sprengkörper kann vor Ort nach den gewünschten Vorgaben zusammengesetzt und direkt eingesetzt werden. Ein Bestellen eines speziellen Sprengsatzes oder ein entsprechendes Vorhalten von Sprengsätzen kann entfallen.

Zudem kann anhand eines Kataloges für bestimmte zu räumende Minen oder Anwendungen eine Konfiguration vorgegeben werden, sodass das Anpassen vor Ort korrekt erfolgt. Auch materialabhängige Sprengcharakteristika können in einem Katalog bereitgestellt werden.

In einem weiteren Aspekt der Erfindung kann die Aufgabe durch einen Bausatz nach Anspruch 13 zum Herstellen eines zuvor beschriebenen Hohlladungskörpers gelöst werden, wobei der Bausatz den Zylinder und das Verschlusselement aufweist, sodass bei einem Zusammenfügen von Zylinder und Verschlusselement der Hohlladungskörper herstellbar ist.

Somit können die für eine Sprengung notwendigen Bauteile bereitgestellt werden.

In einer diesbezüglichen Ausprägungsform weist der Bausatz ein zuvor beschriebenes Abstandselement und/oder das Abstandsverstellelement auf. Somit kann ein adaptierbares Sprengsystem bereitgestellt werden.

Um einen vollständigen Sprengsatz bereitstellen zu können kann der Bausatz das Expansionselement und/oder einem Zündelement und/oder einem Sprengstoff umfassen.

Im Weiteren wird die Erfindung anhand von Ausführungsbeispielen näher erläutert. Es zeigen
- Figur 1: eine schematische Darstellung eines Abstandrings und eines Liners,
- Figur 2: eine stark schematische Explosionsdarstellung eines geschnittenen Sprengkörpers und
- Figur 3: eine stark schematische Darstellung eines Bausatzes in einer Aufsicht von oben.

Ein Abstandsring 101 ist aus Kunststoff gefertigt. Der Abstandsring 101 weist eine Öffnung 103 auf, welche von einer Druckwellenreflektionsfläche 107 mit Reflektionsradius R_{R} zu einer Einpassfläche 105 mit Einpassradius R_{E} führt. Der Abstandsring 101 hat eine zylindrische Form mit einer Umlaufpassfläche 109.

Die Radien R_{R} und R_{E} weisen den gemeinsamen Fokus 121 auf. Der Fokus 121 ist auf die Spitze eines kegelförmigen Liners 111, auch Metalleinlage genannt, gerichtet. Der Liner ist mittels Tiefziehens hergestellt worden und in seinem Inneren hohl.

Mittels des dargestellten Abstandsrings 101 wird die Kammer einer Hohlladung 201 definiert verringert. Die Hohlladung 201 ist rotationssymmetrisch um eine Mittellinie 202 ausgestaltet. Die Hohlladung umfasst den Zylinder 203 und den Verschluss 205.

Der Zylinder 203 weist ein Außengewinde 239 auf, welches an dem Zylinderaußenmantel 231 angeordnet ist. Der Zylinder 203 ist innen hohl und weist einen Zylinderinnenmantel 233 auf. Zudem ist der Zylinderinnenmantel 233 gestuft ausgestaltet, sodass eine Lineraufnahme 235 gebildet ist. Bei eingebrachten Liner 111 bildet sich der Hohlraum 241. Zudem weist der Zylinder 203 eine Bodenöffnung 237 auf.

Der Verschluss 205 weist ein Innengewinde auf, welches bis zum Anschlag 251 reicht. Zudem weist der Verschluss 205 einen Verschlussinnenmantel 253 und die Reflektionsfläche 255 mit Radius R_{E} auf. Zudem ist in dem Verschluss 205 eine Verschlussöffnung 257 angeordnet.

Das Innengewinde des Verschlusses 205 und das Außengewinde 239 des Zylinders 203 sind derart zueinander angeordnet, dass durch ein gegenseitiges Verschrauben von Zylinder 203 und Verschluss 205 ein Hohlladungskörper gebildet wird. Durch den Anschlag 251 ist bei verschlossenem Hohlladungskörper eine sich zwischen Liner 111, Zylinder 203 und Verschluss 205 ausbildende Kammer mit festem Volumen gegeben.

Ein Sprengkörper kann wie folgt hergestellt werden. (siehe Figur 2 und Zusammenführungsrichtungen 211). In den Zylinder 203 wird von oben der Liner 111 eingelegt. Zusätzlich wird in den Verschluss 205 ebenfalls von oben der Abstandsring 101 derart eingelegt, dass die Einpassfläche 105 mit Einpassradius R_{E} mit der Reflektionsfläche 255 mit Radius R_{E} übereinstimmt. Der C4-Plastiksprengstoff 207 wird zu einem länglichen Körper von Hand geformt und zwischen den Liner 111 und dem Abstandsring 101 angeordnet. Anschließend wird der Zylinder 103 mit eingebrachtem Liner 111 mit dem Verschluss 205 mit dem eingebrachten Abstandsring und dem in der Kammer befindlichen C4-Plastiksprengsoff verschraubt.

Durch seine Plastizität füllt der Plastiksprengstoff den gesamten Raum zwischen Liner 111 und Abstandsring 101 aus und überschüssiger C4-Plastiksprengstoff wird über die Öffnung 103 und Verschlussöffnung 257 nach Außen befördert.

Nachdem der Verschluss 205 so lange auf den Zylinder 203 gedreht wurde, dass der Anschlag 251 den Zylinder 203 kontaktiert, wird der überschüssige nach außen getretene C4-Plastiksprengstoff entfernt und ein Zünder 209 in die Verschlussöffnung 257 eingebracht.

Die so entstandene Hohlladung 201 ist nun einsatzfähig. An dem Ort des Einsatzes wird die Hohlladung 201 mit ihrer Bodenöffnung 237 dort angebracht, wo das Sprengergebnis erfolgen soll. Nach einem Zünden entsteht eine gerichtete Druckwelle, welche aus der Bodenöffnung 237 austritt. Die damit einhergehende Penetrationstiefe ist geringer als die, die entstehen würde, wenn bei einem Zusammensetzen der Hohlladung 201 der Abstandsring 101 nicht verwendet würde.

Ein für den variablen Einsatz geeigneter Bausatz 301 ist in der Figur 3 gezeigt. Der Bausatz ist in einem Koffer angeordnet der in seinem Inneren einen Schaumstoff aufweist, in dem Aufnahmen für die einzelnen Bauteile vorgesehen sind.

Der Bausatz 301 umfasst einen Zylinder 203, ein Verschluss 205, C4-Plastiksprengstoff 207, einen Abstandsring 101 und einen weiteren Abstandsring, welcher als Distanzring 311 ausgestaltet ist.

Zudem sind unterschiedliche Liner aus unterschiedlichen Materialien vorgesehen. Ein kegelförmiger Liner 321 aus Kupfer, ein halbkugelförmiger Liner 323 aus Kupfer, eine Scheibe 325 aus Kupfer und ein kegelförmiger Liner 331 aus Aluminium, ein halbkugelförmiger Liner 333 aus Aluminium und eine Scheibe 335 aus Aluminium. Zusätzlich umfasst der Bausatz 301 zwei Zünder 209.

### Bezugszeichenliste

- 101: Abstandsring
- 103: Öffnung
- 105: Einpassfläche mit Einpassradius R_{E}
- 107: Druckwellenreflexionsfläche mit Reflexionsradius R_{E}
- 109: Umlaufpassfläche
- 111: Metalleinlage (Liner)
- 121: Fokus
- 201: Hohlladung
- 202: Mittellinie
- 203: Zylinder
- 205: Verschluss
- 207: Plastiksprengstoff
- 209: Zünder
- 211: Pfeile
- 231: Zylinderaußenmantel
- 233: Zylinderinnenmantel
- 235: Lineraufnahme
- 237: Bodenöffnung
- 239: Außengewinde
- 241: Hohlraum
- 251: Anschlag
- 253: Verschlussinnenmantel
- 255: Reflektionsfläche mit Radius R_{E}
- 257: Verschlussöffnung
- 301: Bausatz
- 311: Distanzring
- 321: Liner in Kegelform aus Kupfer
- 323: Liner mit Halbkugelform aus Kupfer
- 325: Liner in Scheibenform aus Kupfer
- 331: Liner in Kegelform aus Aluminium
- 333: Liner mit Halbkugelform aus Aluminium
- 335: Liner in Scheibenform aus Aluminium

## Patentansprüche

1. Abstandspasselement (101), insbesondere Abstandspassring, zum Einbau in einen Hohlladungskörper, mit einer Durchlassöffnung (103), einer umlaufenden Umlaufpassfläche (109), mit einer stirnseitigen konvexen Einpassfläche (105) mit einem Einpassradius R_{E} zu einem ersten Fokus (121) und einer der Einpassfläche gegenüberliegenden fußseitigen konkaven Druckwellenreflexionsfläche (107) mit einem Reflexionsradius R_{R} zu einem zweiten Fokus (121), wobei erster und zweiter Fokus fußseitig ausgebildet sind, sodass im Falle eines Einbaus des Abstandspasselementes in den Hohlladungskörper mittels des Abstandpasselementes eine definierte Sprengcharakteristik vor Ort einstellbar ist.

2. Abstandspasselement nach Anspruch 1, **dadurch gekennzeichnet, dass** das Abstandspasselement aus einem inerten Material gefertigt ist, sodass ein Entstehen eines Funken ausgeschlossen ist.

3. Abstandspasselement nach einem der vorherigen Ansprüche, **dadurch gekennzeichnet, dass** der erste und der zweite Fokus an derselben Position verortet sind.

4. Hohlladungskörper mit einer Aufnahme für ein Expansionselement (111), insbesondere eine Metalleinlage, einem Zylinder (203) und einem Verschlusselement (205), wobei Zylinder und Verschlusselement eine Kammer ausbilden und die Kammer eine Öffnung aufweist, sodass in der Kammer befindlicher überflüssiger Sprengstoff (207) bei einem zueinander Verstellen des Zylinders und Verschlusselements austritt, und der Hohlladungskörper derart ausgestaltet ist, dass durch die Kammer wenigstens zwei oder mehr definierte Volumenwerte ausbildbar sind, **dadurch gekennzeichnet, dass** der Hohlladungskörper ein Abstandspasselement nach einem der Ansprüche 1 bis 3 aufweist, wobei das Abstandspasselement in der Kammer angeordnet ist, sodass der verbleibende Raum der Kammer einen definierten Volumenwert ausbildet und der Hohlladungskörper auf eine definierte Sprengcharakteristik vor Ort einstellbar ist.

5. Hohlladungskörper nach Anspruch 4, **gekennzeichnet durch** ein Abstandsverstellelement, welches einseitig ein Verschieben von Zylinder und Verschlusselement begrenzt, sodass die Kammer einen der definierten Volumenwert ausbildet.

6. Hohlladungskörper nach Anspruch 5, **gekennzeichnet durch** weitere Abstandspasselemente gemäß einem der Ansprüche 1 bis 3, sodass der weitere verbleibende Raum der Kammer einen der weiteren definierten Volumenwerte ausbildet.

7. Hohlladungskörper nach einem der Ansprüche 4 bis 6, **dadurch gekennzeichnet, dass** in der Aufnahme für ein Expansionselement ein Expansionselement angeordnet ist, sodass durch das Expansionselement eine bei einer Expansion entstehende Druck- und/oder Hitzewelle gerichtet wird.

8. Hohlladungskörper nach Anspruch 7, **dadurch gekennzeichnet, dass** das Expansionselement die Form einer Scheibe (325, 335), einer Halbkugel (323, 333), eines Kegels (321, 331) oder eines Kegelstumpfes oder Mischformen daraus aufweist.

9. Hohlladungskörper nach einem der Ansprüche 7 oder 8, **dadurch gekennzeichnet, dass** das Expansionselement aus Metall, insbesondere Kupfer, Aluminium, Magnesium, Eisen, Uran, Silber, Gold, Platin, Tantal, Niob oder deren Legierungen, besteht.

10. Hohlladungskörper nach einem der Ansprüche 4 bis 9, **dadurch gekennzeichnet, dass** der Hohlladungskörper eine konkave Druckwellenreflexionsfläche (255) aufweist, deren Fokus innerhalb der Kammer oder des Hohlraums liegt.

11. Hohlladungskörper nach einem der Ansprüche 4 bis 10, **dadurch gekennzeichnet, dass** der Hohlladungskörper aus einem inerten Material gefertigt ist, sodass ein Entstehen eines Funken ausgeschlossen ist.

12. Sprengkörper (201) mit einem Hohlladungskörper nach einem der Ansprüche 4 bis 11, wobei die Kammer mit einem Sprengstoff vollständig verfüllt und in der Öffnung ein Zündelement (209) angeordnet ist.

13. Bausatz (301) zum Herstellen eines Hohlladungskörpers nach einem der Ansprüche 4 bis 11, wobei der Bausatz den Zylinder und das Verschlusselement aufweist, sodass bei einem Zusammenfügen von Zylinder und Verschlusselement der Hohlladungskörper herstellbar ist.

14. Bausatz nach Anspruch 13, **gekennzeichnet durch** weitere Abstandspasselemente nach einem der Ansprüche 1 bis 3.

15. Bausatz nach einem der Ansprüche 13 oder 14, **gekennzeichnet durch** das Expansionselement und/oder einem Zündelement und/oder einem Sprengstoff.

## Claims

1. A clearance adjustment element (101), especially a clearance adjustment ring, for installation in a hollow explosive charge body, with a passage opening (103), a circumferential circumference adjustment area (109), having a front-facing convex fitting area (105) with a fitting radius R_{E} for a first focus (121) and a concave pressure wave reflection area (107) at the foot end, opposite the fitting area, said pressure wave reflection area having a reflection radius R_{R} for a second focus (121), wherein first and second focus are formed at the foot so that, in the event of an installation of the clearance adjustment element, a defined explosion characteristic can be adjusted on site by means of the clearance adjustment element.

2. The clearance adjustment element according to claim 1, **characterized in that** the clearance adjustment element is produced from an inert material so that a creation of a spark is precluded.

3. The clearance adjustment element according to any of the previous claims, **characterized in that** the first and second focus are located at the same position.

4. A hollow explosive charge body having a receptacle for an expansion element (111), in particular a metal insert, a cylinder (203) and a sealing element (205), wherein cylinder and sealing element form a chamber and the chamber has an opening so that excess explosive (207) located in the chamber exits if the cylinder and sealing element are moved toward one another, and the hollow explosive charge body is designed such that at least two or more defined volume values can be formed by the chamber, **characterized in that** the hollow explosive charge body has a clearance adjustment element according to any of the claims 1 to 3, wherein the clearance adjustment element is arranged in the chamber so that the remaining space of the chamber forms a defined volume value, and the hollow explosive charge body can be adjusted on site to a defined explosive characteristic.

5. The hollow explosive charge body according to claim 4, **characterized by** a clearance adjustment element which to one side limits a displacement of cylinder and sealing element so that the chamber forms one of the defined volume value.

6. The hollow explosive charge body according to claim 5, **characterized by** additional clearance adjustment elements according to any of the claims 1 to 3, such that the additional remaining space of the chamber forms one of the additional defined volume values.

7. The hollow explosive charge body according to any of the claims 4 to 6, **characterized in that** an expansion element is arranged in the receptacle for an expansion element, such that a pressure wave and/or heat wave that is created upon an expansion is directed via the expansion element.

8. The hollow explosive charge body according to claim 7, **characterized in that** the expansion element has the form of a disc (325, 335), a hemisphere (323, 333), a cone (321, 331), or a frustum, or hybrid shapes thereof.

9. The hollow explosive charge body according to one of the claims 7 or 8, **characterized in that** the expansion element is comprised of metal, in particular copper, aluminium, magnesium, iron, uranium, silver, gold, platinum, tantalum, niobium, or their alloys.

10. The hollow explosive charge body according to any of the claims 4 to 9, **characterized in that** the hollow explosive charge body has a concave pressure wave reflection area (255), the focus of which is situated within the chamber or the cavity.

11. The hollow explosive charge body according to any of the claims 4 to 10, **characterized in that** the hollow explosive charge body is produced from an inert material so that a creation of a spark is precluded.

12. The explosive body (201) having a hollow explosive charge body according to any of the claims 4 to 11, wherein the chamber is completely filled with an explosive and an ignition element (209) is arranged in the opening.

13. A kit (301) for the manufacture of a hollow explosive charge body according to any of the claims 4 to 11, wherein the kit has the cylinder and the sealing element, such that the hollow explosive charge body can be manufactured when assembling cylinder and sealing element.

14. The kit according to claim 13, **characterized by** additional clearance adjustment elements according to any of the claims 1 through 3.

15. The kit according to one of the claims 13 or 14, **characterized by** the expansion element and/or an ignition element and/or an explosive.

## Revendications

1. Élément d'ajustement d'écartement (101), notamment bague d'ajustement d'écartement, destiné à être installé dans un corps de charge creuse, comprenant une ouverture de passage (103), une surface d'ajustement circonférentielle périphérique (109), comprenant une surface d'ajustement convexe côté avant (105) avec un rayon d'ajustement R_{E} vers un premier foyer (121) et une surface de réflexion des ondes de pression (107) en regard de la surface d'ajustement avec un rayon de réflexion R_{R} vers un second foyer (121), les premier et second foyers étant disposés au niveau du pied, de sorte que, en cas d'installation de l'élément d'ajustement d'écartement dans le corps de charge creuse, une caractéristique explosive définie puisse être réglée sur site au moyen de l'élément d'ajustement d'écartement.

2. Élément d'ajustement d'écartement selon la revendication 1, **caractérisé en ce que** l'élément d'ajustement d'écartement est fabriqué en un matériau inerte, de sorte que l'apparition d'une étincelle soit exclue.

3. Élément d'ajustement d'écartement selon une des revendications précédentes, **caractérisé en ce que** les premier et second foyers sont situés dans la même position.

4. Corps de charge creuse présentant un logement pour un élément d'expansion (111), en particulier un insert métallique, un cylindre (203) et un élément de fermeture (205), le cylindre et l'élément de fermeture formant une chambre et la chambre comportant un orifice, de sorte qu'un surplus de matière explosive (207) se trouvant dans la chambre s'échappe lors d'un déplacement du cylindre et de l'élément de fermeture l'un vers l'autre et le corps de charge creuse est conçu de telle sorte que la chambre puisse générer au moins deux valeurs de volume définies, **caractérisé en ce que** le corps de charge creuse présente un élément d'ajustement d'écartement selon une des revendications 1 à 3, l'élément d'ajustement d'écartement étant disposé dans la chambre, de sorte que l'espace restant de la chambre forme une valeur de volume définie et le corps de charge creuse puisse être réglé sur une caractéristique explosive définie sur site.

5. Corps de charge creuse selon la revendication 4, **caractérisé par** un élément de réglage d'écartement, qui délimite d'un côté un déplacement du cylindre et de l'élément de fermeture, de sorte que la chambre forme une des valeurs de volume définies.

6. Corps de charge creuse selon la revendication 5, **caractérisé par** d'autres éléments d'ajustement d'écartement selon une des revendications 1 à 3, de sorte que l'autre espace restant de la chambre forme une des autres valeurs de volume définies.

7. Corps de charge creuse selon une des revendications 4 à 6, **caractérisé en ce que,** dans le logement pour un élément d'expansion, un élément d'expansion est disposé, de sorte qu'une onde de chaleur et/ou de pression provoquée par une expansion soit orientée par le biais de l'élément d'expansion.

8. Corps de charge creuse selon la revendication 7, **caractérisé en ce que** l'élément d'expansion présente la forme d'un disque (325, 335), d'un hémisphère (323, 333), d'un cône (321, 331) ou d'un cône tronqué ou de mélanges de ces formes.

9. Corps de charge creuse selon une des revendications 7 ou 8, **caractérisé en ce que** l'élément d'expansion est constitué de métal, en particulier de cuivre, d'aluminium, de magnésium, de fer, d'uranium, d'argent, d'or, de platine, de tantale, de niobium ou de leurs alliages.

10. Corps de charge creuse selon une des revendications 4 à 9, **caractérisé en ce que** le corps de charge creuse présente une surface de réflexion des ondes de pression concave (255), dont le foyer se situe à l'intérieur de la chambre ou de l'espace creux.

11. Corps de charge creuse selon une des revendications 4 à 10, **caractérisé en ce que** le corps de charge creuse est fabriqué en un matériau inerte, de sorte que l'apparition d'une étincelle soit exclue.

12. Engin explosif (201) comprenant un corps de charge creuse selon une des revendications 4 à 11, la chambre étant remplie totalement d'un explosif et étant disposée dans l'orifice d'un élément d'allumage (209).

13. Nécessaire de montage (301) pour la fabrication d'un corps de charge creuse selon une des revendications 4 à 11, le nécessaire de montage présentant le cylindre et l'élément de fermeture, de sorte que lors d'un assemblage du cylindre et de l'élément de fermeture, le corps de charge creuse puisse être fabriqué.

14. Nécessaire de montage selon la revendication 13, **caractérisé par** d'autres éléments d'ajustement d'écartement selon une des revendications 1 à 3.

15. Nécessaire de montage selon une des revendications 13 ou 14, **caractérisé par** l'élément d'expansion et/ou un élément d'allumage et/ou un explosif.
